# FASCICULE DE BREVET EUROPEEN

(11) **EP 0 140 735 B1**
(45) Date de publication et mention de la délivrance du brevet: **11.05.1988**
(21) Numéro de dépôt: 84401759.0
(22) Date de dépôt: 05.09.1984
(51) Int. Cl.: B65D 39/18, B65D 41/28

(54) **Bouchon encapuchonnant**
Verschluss mit Stopfen- und Kappenteil
Closure provided with a plug and a stopper part

(30) Priorité: 08.09.1983 FR 8314312
(43) Date de publication de la demande: 08.05.1985
(73) Titulaire: SUINAT, F-95150 Taverny (FR)
(72) Inventeur: Suinat, Jean-Pierre André, F-95230 Soisy/Montmorency (FR); Suivant, René Pierre Jacques, F-95880 Enghien-les-Bains (FR)
(74) Mandataire: Lepeudry-Gautherat, Thérèse

(56) Documents cités:
- FR-A- 822 570
- FR-A- 847 021
- FR-A- 1 133 724
- FR-A- 1 217 914
- FR-A- 1 461 929
- FR-A- 2 524 379

## Description

La présente invention est relative à un bouchon encapuchonnant qui peut être notamment utilisé pour fermer des flacons de parfum.

Les bouchons encapuchonnant sont des bouchons constitués d'une partie centrale qui est destinée à obstruer l'ouverture du col d'un flacon, et d'une jupe qui recouvre, ou encapuchonne, totalement ou partiellement ce col. La fermeture du flacon est donc obtenue seulement par l'enfoncement du bouchon sur le col, la jupe ayant seulement un rôle esthétique.

Un type connu de bouchage par enfoncement est celui utilisé notamment pour les flacons de produits chimiques: il s'agit du système de bouchage émeri qui a pour principal inconvénient de nécessiter un mariage du bouchon et du flacon. A un flacon correspond un bouchon et vice-versa. Un tel système de bouchage est par suite très onéreux et ne peut se concevoir que pour des produits précieux tels que des produits chimiques ou pharmaceutiques.

On connaît également un autre système de bouchage du même type (connu du FR-A-847 021), dans lequel le bouchon est notamment constitué d'un plateau sur lequel est monté centralement un téton, revêtu par surmoulage d'une couche en une matière plastique. La fabrication d'un tel bouchon nécessite de prévoir sur le téton des accrochages de façon que la couche en reste solidaire lors de traction et/ou de rotation. Dans le cas de bouchons encapuchonnant, ces accrochages ne peuvent être réalisés sur le téton sauf si celui-ci est une pièce emmanchée en force. De plus, un tel bouchon nécessite de maîtriser le procédé de surmoulage.

Aussi la présente invention a-t-elle pour but de fournir un bouchon dont le procédé de fabrication obvie aux inconvénients ci-dessus.

Un objet de l'invention est un bouchon encapuchonnant d'un coût de fabrication faible.

Ce but et cet objet ainsi que d'autres qui apparaîtront par la suite, sont atteints par un bouchon encapuchonnant comprenant une pièce mâle constituée d'un plateau bordé d'une jupe et comportant en son milieu, du même côté que la jupe, par rapport au plateau, un téton, lequel bouchon, selon la présente invention, comprend également une pièce femelle ou insert en un matériau plus malléable que celui de la partie mâle, disposé sur ce téton et coincé par des moyens appropriés entre le téton, le plateau et la jupe.

Selon un mode de réalisation préférée de l'invention, le téton est disposé sur une base autour de laquelle est ménagée une gorge, un épaulement étant réalisé au niveau du raccordement du téton sur cette base.

L'insert est en outre maintenu en place soit par collage, soit par encliquetage, soit par sertissage.

Avantageusement, la pièce mâle est métallique et l'insert en une matière plastique.

La description qui va suivre et qui ne présente aucun caractère limitatif, doit être lue en regard de la figure annexée qui présente, en coupe partielle, un bouchon encapuchonnant selon une variante de la présente invention disposé sur un flacon.

Ainsi qu'on peut notamment le voir sur cette figure, un bouchon encapuchonnant selon la présente invention comprend une partie mâle qui est constituée d'un plateau 1, bordé d'une jupe 2 et comportant en son milieu, du même côté que cette jupe, par rapport au plateau, un téton 3.

Ce téton 3, selon cet exemple de réalisation, est disposé sur une base 4 qui peut être circulaire ou polygonale, un épaulement 5 étant ménagé au niveau du raccordement du téton 3 sur cette base 4. Le téton peut être soit d'un diamètre uniforme sur toute sa hauteur, soit présenter -une légère conicité de la base 4 vers son extrémité.

Autour de la base 4, est ménagée une gorge 6: celle-ci est donc délimitée par cette base 4, le plateau 1 et la paroi intérieur de la jupe 2.

Selon l'invention, ce bouchon encapuchonnant comprend également une partie femelle ou insert 7, disposée sur le téton 3 et coincée par des moyens appropriés par exemple emmanchée à force entre le téton 3, le plateau 1 et la jupe 2. Cet insert 7 est avantageusement réalisé en un matériau plus malléable que celui de la partie mâle.

Le maintien de cet insert 7 sur la partie mâle, en fait sur le téton 3, peut être obtenu de plusieurs manières. Par exemple l'insert 7 est enfilé sur le téton 3 de façon à non seulement le recouvrir, mais également à recouvrir la base 4 et à templir la gorge 6: le choix des côtes respectives permet seul la solidarité des deux pièces tant en traction qu'en rotation. Ce but peut être également obtenu par un choix de formes appropriées.

Pour éviter la rotation de l'insert 7, sa surface intérieure peut comporter des stries verticales.

La partie femelle ou insert 7 peut en outre être maintenue sur le téton 3 de la partie mâle par collage, par encliquetage, par sertissage ou par toutes combinaisons de ces moyens y compris celui décrit ci-dessus.

Généralement, la partie mâle est métallique et la partie femelle en un matériau plastique. Mais 4a partie mâle pourrait également être réalisée en un matériau plastique, ce qui implique que le matériau plastique de la partie femelle soit plus malléable de façon à permettre l'enfilage de celle-ci sur le téton 3. En d'autres termes, la partie mâle est en un matériau sensiblement indéformable par rapport à celui de la partie femelle.

Lorsqu'on dispose un tel bouchon sur un col de flacon 8, l'étanchéité est obtenue par compression de l'insert 7 entre ce col 8 et le téton 3, par pression verticale. La jupe 2 recouvre alors plus ou moins ce col en fonction de l'esthétique recherchée.

L'homme du métier comprendra aisément qu'un tel bouchon encapuchonnant peut être utilisé sur des flacons d'une même série: il n'est pas adapté à un flacon déterminé.

## Revendications

1. Bouchon encapuchonnant comprenant une partie mâle qui comporte un plateau (1), une jupe (2) bordant ce plateau et un téton (3) disposé du même côté que la jupe par rapport au plateau et au milieu du plateau, le plateau (1), la jupe (2) et le téton (3) délimitant une gorge (6), et une partie femelle ou insert (7) en un matériau plus malléable que celui de la partie mâle et disposée sur le téton (3), caractérisé en ce que la partie femelle (7) est en contact avec la jupe (2), les cotes et la forme de la partie femelle et de la gorge étant choisies de façon que la partie femelle (7) soit maintenue par coincement entre le téton (3) et la jupe (2).

2. Bouchon selon la revendication 1, qui comprend une base (4) sur laquelle est disposé le téton (3).

3. Bouchon selon la revendication 2, dans lequel la base (4) est polygonale.

4. Bouchon selon la revendication 2 ou la revendication 3 qui comprend un épaulement (5) au niveau du raccordement du téton (3) sur la base (4).

5. Bouchon selon l'une quelconque des revendications 2 à 4, dans lequel le téton (3) est conique.

6. Bouchon selon l'une quelconque des revendications 1 à 5, dans lequel la partie femelle (7) est en outre maintenue par collage, encliquetage ou sertissage sur la partie mâle.

## Patentansprüche

1. Verschluß mit einem Stopfen- und einem Kappenteil, dessen Stopfenteil eine Grundplatte, dessen Kappenteil einen die Grundplatte umgebenden Überwurf umfaßt und dessen Stopfenteil einen Vorsprung aufweist, der in Bezug auf die Grundplatte und ihre Umgebung nach derselben Seite ausgerichtet ist wie der Überwurf, wobei die Grundplatte, der Überwurf und der Vorsprung zwischen einander eine hohlkehlenartige Vertiefung bilden und der Vorsprung von einer Ummantelung umgeben ist, die aus einem elastischeren Material besteht als der Vorsprung, dadurch gekennzeichnet, daß die Ummantelung (7) den Überwurf (2) berührt, wobei die Seiten und die Gestalt der Ummantelung und der Hohlkehle (6) derart gewählt sind, daß die Ummantelung zwischen dem Vorsprung (3) und dem Überwurf abgestützt und eingeklemmt ist.

2. Verschluß nach Anspruch 1, dadurch gekennzeichnet, daß der Vorsprung (3) auf einem Sockel (4) angeordnet ist.

3. Verschluß nach Anspruch 2, dadurch gekennzeichnet, daß der Sockel (4) vieleckig gestaltet ist.

4. Verschluß nach den Ansprüchen 2 oder 3, dadurch gekennzeichnet, daß der Sockel (4) an der Ebene, an der er mit dem Vorsprung (3) verbunden ist, einen schulterartigen Absatz (5) aufweist.

5. Verschluß nach irgendeinem der Ansprüche 2 bis 4, dadurch gekennzeichnet, daß der Vorsprung (3) konisch gestaltet ist.

6. Verschluß nach irgendeinem der Ansprüche 1 bis 5, dadurch gekennzeichnet, daß die Ummantelung (7) zusätzlich durch Kleben, Verklinken oder Einfassen mit dem Vorsprung (3) verbunden ist.

## Claims

1. Closure provided with a plug and a cap part, comprising a male part which has a plate (1), a skirt (2) edging this plate and a projection (3) arranged on the same side as the skirt with respect to the plate and in the centre of the plate, the plate (1), the skirt (2) and the projection (3) defining a groove (6), and a female part or insert (7), of a material which is more malleable than that of the male part, which female part is arranged on the projection (3), characterized in that the female part (7) is in contact with the skirt (2), the dimensions and shape of the female part and of the groove being chosen such that the female part (7) is held wedged between the projection (3) and the skirt (2).

2. Closure according to Claim 1, which comprises a base (4) on which the projection (3) is arranged.

3. Closure according to Claim 2, in which the base (4) is polygonal.

4. Closure according to Claim 2 or Claim 3, which comprises a collar (5) at the location where the projection (3) is connected to the base (4).

5. Closure according to any one of Claims 2 to 4, in which the projection (3) is conical.

6. Closure according to any one of Claims 1 to 5, in which the female part (7) is furthermore held by being glued, snapped or crimped onto the male part.
